# EUROPÄISCHE PATENTSCHRIFT

(11) **EP 1 627 963 B1**
(45) Veröffentlichungstag und Bekanntmachung des Hinweises auf die Patenterteilung: **26.03.2008**
(21) Anmeldenummer: 05017987.8
(22) Anmeldetag: 18.08.2005
(51) Int. Cl.: E03C 1/284

(54) **Geruchverschluss**
Drain trap
Siphon

(30) Priorität: 20.08.2004 DE 202004013128 U
(43) Veröffentlichungstag der Anmeldung: 22.02.2006
(73) Patentinhaber: VIEGA GmbH & Co. KG, 57439 Attendorn (DE)
(72) Erfinder: Hennes, Frank, 57413 Finnentrop (DE); Wessel, Heinz-Werner, 58840 Plettenberg (DE)
(74) Vertreter: Cohausz & Florack

(56) Entgegenhaltungen:
- EP-A- 1 447 486
- PATENT ABSTRACTS OF JAPAN Bd. 1995, Nr. 08, 29. September 1995 (1995-09-29) & JP 07 127194 A (SEKISUI CHEM CO LTD), 16. Mai 1995 (1995-05-16)

## Beschreibung

Die Erfindung betrifft einen Geruchverschluss, insbesondere für Küchen oder Bäder, mit einem rohrförmigen Einlass, der an einem Ablauf eines Beckens anschließbar ist, und einem an einem Gehäuse ausgebildeten Auslass, der mit einem Ablaufrohr verbindbar ist, wobei in dem Geruchverschluss eine U-förmige Umlenkung für das eintretende Fluid ausgebildet ist, und wobei das Gehäuse zur Ausbildung der Umlenkung eine Zwischenwand aufweist, die zwei Kammern voneinander trennt.

Es gibt Geruchverschlüsse, bei denen eine Umlenkung durch einen Rohrbogen gebildet ist, der einerseits mit einem Auslass eines Beckens und andererseits mit einem Ablaufrohr verbindbar ist. Durch den Bogen ist sichergestellt, dass ein Fluidpegel in dem Rohrbogen vorhanden ist, der verhindert, dass durch ein Ablaufrohr Geruchsbelästigungen auftreten. Nachteilig bei solchen Geruchverschlüssen ist, dass diese relativ viel Raum unterhalb eines Beckens benötigen und gerade dieser Raum bei beengten Badezimmern nicht als Stauraum genutzt werden kann. Zudem ist die Montage relativ aufwendig, da die entsprechenden Rohrstücke zur Verbindung mit dem Bogen auf die richtige Länge zugeschnitten werden müssen und anschließend eine dichte Verbindung hergestellt werden muss.

Ferner gibt es kastenförmige Geruchverschlüsse die an der Wand zu montieren sind, wobei allerdings Höhen- und sonstige Toleranzausgleiche nur durch separate Zusatzelemente außerhalb des Geruchverschlusses möglich sind.

Die EP 1 447 486 A offenbart einen Ablauf, der insbesondere zum Anschluss von Waschbecken bestimmt ist. Der Ablauf weist zwischen einem Einlass und einem Auslass eine siphonartige Umlenkung als Geruchsverschluss auf, wobei die Position des Einlasses relativ zu der Position des Auslasses höhenverstellbar ist und für eine Höhenverstellung zwei Gehäuseteile relativ zueinander in vertikaler Richtung verschiebbar sind.

Der vorliegenden Erfindung liegt die Aufgabe zugrunde, einen Geruchverschluss zu schaffen, der nur ein geringes Volumen einnimmt und leicht zu montieren ist.

Diese Aufgabe wird mit einem Geruchverschluss mit den Merkmalen des Anspruches 1 gelöst.

Erfindungsgemäß ist der Einlass gegenüber dem Gehäuse an diesem höhenverstellbar gehalten und kann somit noch während der Montage in einem gewissen Toleranzbereich ausgerichtet werden. Dies vereinfacht die Montage erheblich, da durch den Geruchverschluss eine Verbindung zwischen einem Ablauf eines Beckens und einem Ablaufrohr hergestellt werden kann, ohne dass die entsprechenden Rohre maßgenau abgelenkt werden müssen. Die Montage kann dabei so erfolgen, dass durch die Verstellung der Höhe ein entsprechender Längenausgleich vorgenommen werden kann.

Erfindungsgemäß weist der Einlass einen Stutzen auf, der in eine an dem Gehäuse ausgebildete Aufnahme einschiebbar ist. Die Aufnahme umgibt dabei den Stutzen und kann zur Führung und Abdichtung eingesetzt werden, wobei an dem Stutzen mindestens ein Dichtring aufgenommen sein kann.

Für einen einfachen kompakten Aufbau weist das Gehäuse zur Ausbildung der Umlenkung eine Zwischenwand auf, die zwei Kammern voneinander trennt. Das Gehäuse kann dabei in einfacher Weise aus einem Oberteil mit der Zwischenwand und einem schalenförmigen Unterteil gebildet sein.

Der Einlass kann vorzugsweise gegen ein Herausziehen aus dem Gehäuse gesichert sein. Hierfür kann eine Klammer an dem Gehäuse verrastet werden, die den Einlass an dem Gehäuse gegen das Herausziehen sichert. Die Klammer kann dabei so ausgebildet sein, dass ein Verdrehen des Einlasses noch zugelassen wird, um bei der Montage auch hier einen eventuellen winkel-Toleranzausgleich vornehmen zu können.

Ferner kann an dem Gehäuse ein Auslassstutzen angeformt sein. Dieser erstreckt sich vorzugsweise in horizontale Richtung und kann somit unmittelbar an ein Ablaufrohr angeschlossen werden, das aus einer wand heraustritt. Dadurch kann der Geruchverschluss auch für die Wandmontage geeignet sein, so dass dieser nur einen minimalen Bauraum einnimmt und nur geringfügig von der Wand hervorsteht. Dabei kann auch der vorzugsweise rohrförmige, aber auch mit elliptischen Querschnitt realisierbare Einlass als Rohrbogen ausgebildet sein, so dass der Geruchverschluss in horizontaler Richtung beabstandet von einem Ablauf eines Beckens angeordnet werden kann.

Die Erfindung wird nachfolgend anhand eines Ausführungsbeispiels mit Bezug auf die beigefügten Zeichnungen näher erläutert. Es zeigen:
- Fig. 1: eine Seitenansicht eines Geruchverschlusses nach einem Ausführungsbeispiel im montierten Zustand;
- Fig. 2: eine Seitenansicht des Geruchverschlusses mit in der Höhe verstelltem Einlass;
- Fig. 3: eine Vorderansicht des Geruchverschlusses der Fig. 2;
- Fig. 4A u. 4B: zwei Ansichten des Einlasses des Geruchverschlusses der Fig. 2 und 3;
- Fig. 5A bis 5C: mehrere Ansichten des Gehäuses des Geruchverschlusses der Fig. 2 und 3, und
- Fig. 6: eine perspektivische Ansicht einer Klammer des Geruchverschlusses der Fig. 2 und 3.

Ein Geruchverschluss 1 umfasst einen Einlass 2, der an einem Gehäuse 3 höhenverstellbar gehalten ist. An dem Gehäuse 3 ist ein Auslass 4 angeformt, der mit einem Ablaufrohr verbindbar ist. Der Geruchverschluss ist aus Kunststoff hergestellt.

Der Einlass 2 ist mit einem geraden, sich horizontal erstreckenden Rohr 25 verbunden, das über einen Bogen 6 mit dem Ablauf eines Beckens verbindbar ist. Der lösbare Bogen 6 ist vorzugsweise ein 90°-Winkelbogen. Der Geruchverschluss 1 befindet sich somit nicht unmittelbar unterhalb des Ablaufes eines Beckens, sondern kann horizontal versetzt angeordnet sein und beispielsweise an einer Wand eines Gebäudes montiert werden.

Wie in den Figuren 2 und 3 gezeigt ist, lässt sich der Einlass 2 relativ zu dem Gehäuse 3 in der Höhe verstellen. Während der Einlass 2 in Fig. 1 im wesentlichen auf derselben Höhe wie der Auslass 4 angeordnet ist, wurde der Einlass 2 in den Figuren 2 und 3 nach oben ein Stück herausgezogen und kann auch in dieser Position mit einem Rohr 25 verbunden werden. Um den Einlass 2 nur in einem bestimmten Bereich relativ zu dem Gehäuse verschieben zu können, ist eine Klammer 5 zur Sicherung an dem Gehäuse 3 verrastbar.

Das Gehäuse 3 ist aus Kunststoff hergestellt und besitzt ein Oberteil 31, das mit einem schalenförmigen Unterteil 30 verbunden ist. An dem Gehäuse 3 können dabei seitlich hervorstehende Flansche vorgesehen sein, damit der Geruchverschluss an einer Wand montiert werden kann.

Wie in den Fig. 4A und 4B zu erkennen ist, ist der Einlass 2 als Rohrbogen ausgebildet und umfasst einen im wesentlichen geraden, sich vertikal erstreckenden Stutzen 8, der über einen Bogen 7 mit einem horizontalen Ring 22 zum Anschluss an das Rohr 25 versehen ist. Der einstückig mit dem Stutzen 8 und dem ringförmigen Rohraufnahmeabschnitt 22 verbundene Bogen 7 ist vorzugsweise im wesentlichen ein 90°-Winkelbogen. An dem Stutzen 8 ist an der Außenseite eine vielzahl von Rippen vorgesehen, die zur Führung und Stützung beim Einschieben des Einlasses 2 dienen. Ferner ist an einem Endabschnitt des Stutzens 8 eine ringförmige Aufnahme 10 für einen Dichtring ausgebildet. Es können auch mehrere solche Aufnahmen 10 vorgesehen sein, um zur Sicherheit mehrere Dichtringe anzuordnen.

Ferner ist an der Außenwand des Stutzens 8 eine streifenförmige Aussparung 11 gebildet, die einen geringeren Umfang besitzt als die hervorstehenden Rippen 9.

Durch die Aussparung 11 kann der Einlass 2 gegen ein Herausziehen gesichert werden, wobei die Klammer 5 Vorsprünge aufweist, die in die Aussparung 11 eingreifen, so dass der Einlass 2 nur im Bereich der stegförmigen Aussparung 11 axial verschoben werden kann, beispielsweise in einem Verstellbereich von bis zu 5 cm. Die Aussparung 11 kann dabei so ausgebildet sein, dass eine drehfeste Positionierung des Einlasses 2 erreicht ist, wobei auch ein gewisses Verschwenken für einen Toleranzausgleich zugelassen werden kann.

In den Figuren 5A bis 5C ist das Oberteil des Gehäuses 3 im Detail gezeigt. Das Gehäuse umfasst eine U-förmige Aufnahme 12, in die der Stutzen 8 des Einlasses 2 einschiebbar ist. Die Aufnahme 12 wird dabei einerseits durch eine Gehäusewand 32 und andererseits durch eine innere Zwischenwand 13 gebildet. Die Zwischenwand 13 trennt die Aufnahme 12 von einer Kammer 14, so dass eine U-förmige Umlenkung in dem Gehäuse 3 ausgebildet ist, wenn das schalenförmige Unterteil 30 am Gehäuseoberteil 31 vorhanden bzw. daran angebracht ist. Die Kammer 14 ist in einem oberen Bereich mit dem rohrförmigen Auslass 4 verbunden. Die Wand 32, die Zwischenwand 13 und der Auslass 4 des Gehäuses sind einteilig ausgebildet.

In Fig. 6 ist eine Klammer 5 zum Sichern bzw. Fixieren des Einlasses 2 dargestellt. Die Klammer 5 ist U-förmig ausgebildet und weist einen Bogen 17 auf, an dem zwei Schenkel 18 angeformt sind. An den Schenkeln 18 ist an den Innenseiten jeweils ein Vorsprung 19 ausgebildet, der in die Aussparung 11 an dem Stutzen 8 eingreift. Ferner ist an dem Übergang zwischen Bogen 17 und Schenkel 18 eine Krümmung 20 vorgesehen, die mit vorsprüngen 15 an der äußeren Gehäusewand 32 verrastet werden kann. Die Vorsprünge 15 durchgreifen dabei Fenster 16 an der Gehäusewand 32 und können somit den Stutzen 8 gegen ein Herausziehen sichern. Es liegt auch im Rahmen der Erfindung, die Vorsprünge 15 an der Klammer 5 vorzusehen und die Vorsprünge 15 unmittelbar in umlaufende Rillen an dem Stutzen 8 eingreifen zu lassen, so dass eine Fixierung in der Höhe durch die Klammer 5 erfolgt.

Für eine Montage wird der Auslass 4 mit einem Ablaufrohr verbunden, und der Einlass 2 wird relativ zu dem Gehäuse 3 verschoben, bis er die gewünschte Höhe besitzt. Anschließend kann dann eine Verbindung mit einem Ablauf eines Beckens erfolgen.

## Patentansprüche

1. Geruchverschluss (1), insbesondere für Küchen oder Bäder, mit einem rohrförmigen Einlass (2), der an einem Ablauf (25, 6) eines Beckens anschließbar ist, und einem an einem Gehäuse (3) ausgebildeten Auslass (4), der mit einem Ablaufrohr verbindbar ist, wobei in dem Geruchverschluss eine U-förmige Umlenkung für das eintretende Fluid ausgebildet ist, und wobei das Gehäuse (3) zur Ausbildung der Umlenkung eine Zwischenwand (13) aufweist, die zwei Kammern (12, 14) voneinander trennt, und der Einlass (2) gegenüber dem Gehäuse (3) an dem Gehäuse höhenverstellbar gehalten ist, **dadurch gekennzeichnet, dass** der Einlass einen Stutzen (8) aufweist, der in eine an dem Gehäuse ausgebildete Aufnahme (12) einschiebbar ist und eine Vielzahl von Rippen (9) aufweist, die zur Führung und Stützung beim Einschieben des Einlasses (2) dienen.

2. Geruchverschluss nach Anspruch 1, **dadurch gekennzeichnet, dass** an dem Stutzen (8) mindestens ein Dichtring gehalten ist.

3. Geruchverschluss nach Anspruch 1 oder 2, **dadurch gekennzeichnet, dass** der Einlass (2) gegen ein Herausziehen aus dem Gehäuse (3) gesichert ist.

4. Geruchverschluss nach einem der Ansprüche 1 bis 3, **dadurch gekennzeichnet, dass** der Einlass (2) in einem gewissen Toleranzbereich gegenüber dem Gehäuse (3) verdrehbar ist.

5. Geruchverschluss nach einem der Ansprüche 1 bis 4, **dadurch gekennzeichnet, dass** eine Klammer (5) an dem Gehäuse (3) verrastbar ist, die den Einlass (2) an dem Gehäuse (3) gegen ein Verschieben sichert.

6. Geruchverschluss nach einem der Ansprüche 1 bis 5, **dadurch gekennzeichnet, dass** das Gehäuse (3) aus einem Oberteil (31) mit der Zwischenwand (13) und einem schalenförmigen Unterteil (30) gebildet ist.

7. Geruchverschluss nach einem der Ansprüche 1 bis 6, **dadurch gekennzeichnet, dass** an dem Gehäuse (3) ein Auslassstutzen (4) angeformt ist.

8. Geruchverschluss nach einem der Ansprüche 1 bis 7, **dadurch gekennzeichnet, dass** an dem Gehäuse (3) Befestigungsmittel für eine Wandmontage ausgebildet sind.

9. Geruchverschluss nach einem der Ansprüche 1 bis 8, **dadurch gekennzeichnet, dass** der Einlass (2) als Rohrbogen ausgebildet ist und einen im wesentlichen geraden Stutzen (8) umfasst, der über einen Bogen (7) einstückig mit einem Rohraufnahmeabschnitt (22) verbunden ist.

10. Geruchverschluss nach Anspruch 9, **dadurch gekennzeichnet, dass** der Bogen (7) im wesentlichen ein 90°-Winkelbogen ist.

## Claims

1. A stench trap (1), in particular for kitchens or bathrooms, comprising a tubular inlet (2), which can be connected to a drain (25, 6) of a bowl, and comprising an outlet (4) which is formed on a housing (3) and which can be connected to a drain pipe, wherein a U-shaped deflection is formed in the stench trap for the inflowing fluid and wherein, for forming the deflection, the housing (3) has an intermediate wall (13) which separates two chambers (12, 14) from one another, and wherein the inlet (2) is supported on the housing so as to be height-adjustable relative to the housing (3), **characterized in that** the inlet comprises a connecting piece (8) which can be inserted into a receptacle (12), which is formed on the housing and which comprises a plurality of ribs (9) which serve the purpose of guiding and supporting during the insertion of the inlet (2).

2. The stench trap according to claim 1, **characterized in that** at least one sealing ring (8) is supported on the connecting piece (8).

3. The stench trap according to claim 1 or 2, **characterized in that** the inlet (2) is secured against being pulled out of the housing (3).

4. The stench trap according to one of claims 1 to 3, **characterized in that** the inlet (2) can be twisted in a certain tolerance range relative to the housing (3).

5. The stench trap according to one of claims 1 to 4, **characterized in that** a clamp (5) which secures the inlet (2) on the housing (3) against being displaced can be snapped into place on the housing (3).

6. The stench trap according to one of claims 1 to 5, **characterized in that** the housing (3) is formed from an upper part (31) comprising the intermediate wall (13) and a bowl-shaped lower part (30).

7. The stench trap according to one of claims 1 to 6, **characterized in that** an outlet connection (4) is formed on the housing (3).

8. The stench trap according to one of claims 1 to 7, **characterized in that** fastening means for a wall assembly are formed on the housing (3).

9. The stench trap according to one of claims 1 to 8, **characterized in that** the inlet (2) is formed as an elbow pipe and comprises a substantially straight connecting piece (8), which is connected with a pipe receiving section (22) via a pipe bend (7) in one piece.

10. The stench trap according to claim 9, **characterized in that** the pipe bend (7) is substantially a 90° angular pipe bend.

## Revendications

1. Siphon (1), en particulier pour cuisine ou salle de bain, avec une admission tubulaire (2), qui peut être raccordée à un écoulement (25, 6) d'une cuvette, et une évacuation (4) formée d'un boîtier (3), qui peut être reliée à un tuyau d'écoulement, où dans le siphon, un coude en U est formé pour le fluide entrant, et où le boîtier (3) présente pour la formation du coude, une paroi intermédiaire qui sépare deux chambres (12, 14) l'une de l'autre, et l'admission (2) est maintenue ajustable en hauteur par rapport au boîtier (3), **caractérisé en ce que** l'admission présente un manchon (8), qui peut être glissé dans une réception (12) formée dans le boîtier et qui présente un certain nombre de nervures (9), qui servent au guidage et au support lors du plissement de l'admission (2).

2. Siphon selon la revendication 1, **caractérisé en ce qu'**au moins un joint est disposé sur le manchon (8).

3. Siphon selon la revendication 1 ou 2, **caractérisé en ce que** l'admission (2) est bloquée sur une saillie dans le boîtier (3).

4. Siphon selon l'une des revendications 1 à 3, **caractérisé en ce que** l'admission (2) peut être tournée dans un certain intervalle de tolérance par rapport au boîtier (3).

5. Siphon selon l'une des revendications 1 à 4, **caractérisé en ce qu'**un clip (5) peut être enclenchée sur le boîtier (3), qui assure l'admission (2) sur le boîtier (3) contre un report.

6. Siphon selon l'une des revendications 1 à 5, **caractérisé en ce que** le boîtier (3) est formé d'une partie supérieure (31) avec la paroi intermédiaire (13) et une partie inférieure en coque (30).

7. Siphon selon l'une des revendications 1 à 6, **caractérisé en ce que** sur le boîtier (3), un manchon d'évacuation (4) est formé.

8. Siphon selon l'une des revendications 1 à 7, **caractérisé en ce que** sur le boîtier (3), un moyen de fixation pour un montage sur paroi est formé.

9. Siphon selon l'une des revendications 1 à 8, **caractérisé en ce que** l'admission (2) est formée comme un coude de tuyau et comprend un manchon (8) essentiellement droit, qui est relié par un coude (7), d'une pièce, à un segment de réception de tuyau (22).

10. Siphon selon la revendication 9, **caractérisé en ce que** le coude (7) est un coude essentiellement d'un angle de 90°.
